# EUROPÄISCHE PATENTSCHRIFT

(11) **EP 1 045 661 B1**
(45) Veröffentlichungstag und Bekanntmachung des Hinweises auf die Patenterteilung: **20.11.2002**
(21) Anmeldenummer: 99907373.7
(22) Anmeldetag: 15.01.1999
(51) Int. Cl.: A47L 9/26, A47L 9/28

(54) **STAUBSAUGER**
VACUUM CLEANER
ASPIRATEUR

(30) Priorität: 16.01.1998 DE 19801468
(43) Veröffentlichungstag der Anmeldung: 25.10.2000
(73) Patentinhaber: BSH Bosch und Siemens Hausgeräte GmbH, 81669 München (DE)
(72) Erfinder: BOTT, Erich, D-97618 Hollstadt (DE); FREUND, Elmar, D-97618 Rödelmaier (DE)
(86) Internationale Anmeldenummer: EP9900204
(87) Internationale Veröffentlichungsnummer: WO99035955

(56) Entgegenhaltungen:
- EP-A- 0 365 797
- EP-A- 0 578 081
- DE-U- 9 100 815
- US-A- 2 961 688

## Beschreibung

Die Erfindung betrifft einen Staubsauger, mit einer in dessen Gehäuse eingebauten Kabeltrommel, deren kabelendseitige Ausgangskontakte als Steckkontakte ausgebildet und mit an einer im Staubsaugergehäuse neben der Kabeltrommel angeordneten Leiterplatte vorgesehenen Gegensteckkontakten verbunden sind.

Ein solcher Staubsauger ist durch die EP-A-0 365 797 bekannt. Bei diesem bekannten Staubsauger ist ein aus Kunststoff bestehendes Tragteil vorgesehen, an dem ein axial vorstehender Ansatz angeformt ist, in dessen Innenraum Gegensteckkontakte angeordnet sind, die mit in einer Nabenvertiefung des feststehenden Gehäuseteiles einer Kabeltrommel vorgesehenen Steckkontakten zusammen passen. Der Ansatz ist von seinen Abmessungen her so ausgeführt, daß er in die Nabenvertiefung paßt und in dieser gehalten wird. Auf diese Weise wird das Tragteil an der Kabeltrommel gehalten. Auf der der Kabeltrommel abgewandten Seite des Tragteiles ist eine mit den elektrischen Steuerelementen für den Gebläsemotor bestückte Leiterplatte angebracht. Bevor die Kabeltrommel in das Staubsaugergehäuse eingesetzt wird, muß bereits die Tragplatte mit der an ihr befindlichen Leiterplatte an die Kabeltrommel angefügt werden. Desgleichen muß bei einem Störungsfall an der Leiterplatte oder der Kabeltrommel die komplette aus Kabeltrommel und Tragteil bestehende Einheit ausgebaut werden.

Der Erfindung liegt die Aufgabe zugrunde, einen Staubsauger der eingangs beschriebenen Art so weiterzubilden, daß die Kabeltrommel und die Leiterplatte in rationeller Weise in das Staubsaugergehäuse ein- und ausgebaut werden können.

Die Lösung der gestellten Aufgabe gelingt nach der Erfindung dadurch, daß die Steckkontakte der Kabeltrommel parallel zueinander ausgerichtet sind und gegenüber der Außenkontur der Kabeltrommel axial vorstehen, daß ferner die Gegensteckkontakte als Schlitzkontakte ausgebildet sind, die durch eine relativ zueinander ausgeführte, parallel zur Ebene der betreffenden Kabeltrommelseite verlaufende Bewegung in Kontaktverbindung mit den Steckkontakten bringbar sind.

Bei einer solchen Ausgestaltung eines Staubsaugers stimmt die Bewegungsrichtung für das Zusammenfügen der Steck- und Gegensteckkontakte mit der Montagerichtung der Kabeltrommel und der Leiterplatte überein, so daß beim Einsetzen dieser Teile in das Staubsaugergehäuse die Kontaktverbindung selbsttätig hergestellt wird. Desgleichen kann bei einem Störungsfall an einem dieser Teile das betreffende Teil aus dem Staubsaugergehäuse herausgezogen werden, wobei die Kontaktverbindung gelöst wird, ohne daß das andere Teil aus dem Staubsaugergehäuse herausgenommen werden muß.

Besonders vorteilhaft ist es, daß im Staubsaugergehäuse jeweils eine Führung für die Kabeltrommel und die Leiterplatte vorgesehen ist, wobei die Führungen so ausgebildet und angeordnet sind, daß beim Einbau der Kabeltrommel und der Leiterplatte die Steck- und die Schlitzkontakte selbsttätig miteinander in Kontaktverbindung gelangen.

Dadurch, daß die Schlitzkontakte an beiden Stirnseiten offen ausgebildet sind, muß keine bestimmte Einbaufolge für die Kabeltrommel und die Leiterplatte eingehalten werden. Es kann wahlweise zuerst die Leiterplatte oder die Kabeltrommel in das Staubsaugergehäuse eingebracht werden.

Anhand eines in der Zeichnung dargestellten Ausführungsbeispieles wird die Erfindung nachfolgend noch näher erläutert.

Es zeigt:
- FIG 1: in Teildraufsicht die Anordnung einer Kabeltrommel und einer Leiterplatte im Gebläseraum eines Staubsaugers und
- FIG 2: in vergrößerter perspektivischer Darstellung die Kontaktverbindung der Steckkontakte einer Kabeltrommel mit den an einer Leiterplatte vorgesehenen Schlitzkontakten.

Mit 1 ist der Gebläseraum eines Staubsaugers bezeichnet. Der Gebläseraum 1 ist durch eine Trennwand 2 in einen das Gebläseaggregat 3 des Staubsaugers aufnehmenden ersten Teilraum 4 und einen eine Kabeltrommel 6 aufnehmenden zweiten Teilraum 5 unterteilt. Auf der in dem zweiten Teilraum 5 eingesetzten Kabeltrommel 6 ist das Anschlußkabel 7 des Staubsaugers aufgewickelt. Die Kabeltrommel 6 ist drehbar an einem feststehenden Gehäuseteil 8 gelagert. Dieses Gehäuseteil 8 enthält ferner einen die Kabeltrommel 6 in Aufwickelrichtung antreibenden Federmotor. Außerdem ist in dem Gehäuseteil 8 auch noch eine Schleifringanordnung eingebaut, durch die eine elektrisch leitende Verbindung zwischen dem auf der Kabeltrommel 6 aufgewickelten Anschlußkabel 7 und axial aus dem Gehäuseteil 8 vorragenden Steckkontakten 9 hergestellt ist. Die beiden Steckkontakte 9 sind sowohl in axialer Richtung als auch in Richtung ihrer seitlichen Kontaktflächen 10 parallel verlaufend ausgebildet.

In U-förmige, an Wandteilen 2 und 11 des zweiten Teilraumes 5 vorgesehene Führungssschlitze 12 ist eine Leiterplatte 13 mit ihren Seitenkanten 14 eingesteckt. Desgleichen ist eine in der Zeichnung nicht sichtbare Führung für die Kabeltrommel 6 vorhanden. Durch diese Führung wird die Kabeltrommel 6 beim Einsetzen in den zweiten Teilraum 5 in ihrer Lage so festgelegt, daß ihre Steckkontakte 9 mit an der Leiterplatte 13 angeordneten Schlitzkontakten 15 in Kontaktverbindung gelangen.

Die Schlitzkontakte 15 sind an ihren beiden Stirnseiten 16 offen ausgebildet. Damit kann der Einbau der Leiterplatte 13 und der Kabeltrommel 6 in das Staubsaugergehäuse in beliebiger Reihenfolge geschehen. Es kann beispielsweise zuerst die Leiterplatte 13 in die Führungsschlitze 12 eingesteckt und danach die Kabeltrommel 6 in das Staubsaugergehäuse eingesetzt werden. Desgleichen ist eine umgekehrte Montagefolge möglich. Auch bei einem Störfall kann sowohl die Leiterplatte 13 als auch die Kabeltrommel 6 jeweils für sich aus dem Staubsaugergehäuse herausgenommen werden.

## Patentansprüche

1. Staubsauger, mit einer in dessen Gehäuse eingebauten Kabeltrommel (6), deren kabelendseitige Ausgangskontakte als Steckkontakte (9) ausgebildet und mit an einer im Staubsaugergehäuse neben der Kabeltrommel (6) angeordneten Leiterplatte (13) vorgesehenen Gegensteckkontakten (15) verbunden sind,
**dadurch gekennzeichnet,**
**daß** die Steckkontakte (9) der Kabeltrommel (6) parallel zueinander ausgerichtet sind und gegenüber der Außenkontur der Kabeltrommel (6) axial vorstehen, daß ferner die Gegensteckkontakte als Schlitzkontakte (15) ausgebildet sind, die durch eine relativ zueinander ausgeführte, parallel zur Ebene der betreffenden Kabettrommelseite verlaufende Bewegung in Kontaktverbindung mit den Steckkontakten (9) bringbar sind.

2. Staubsauger nach Anspruch 1,
**dadurch gekennzeichnet,**
**daß** im Staubsaugergehäuse jeweils eine Führung für die Kabeltrommel (6) und die Leiterplatte (13) vorgesehen ist, wobei die Führungen so ausgebildet und angeordnet sind, daß beim Einbau der Kabeltrommel (6) und der Leiterplatte (13) die Steck- und die Schlitzkontakte (9 und 15) selbsttätig miteinander in Kontaktverbindung gelangen.

3. Staubsauger nach Anspruch 1 oder 2,
**dadurch gekennzeichnet,**
**daß** die Schlitzkontakte (15) an beiden Stirnseiten (16) offen ausgebildet sind.

## Claims

1. Vacuum cleaner with a cable drum (6) installed in the housing thereof, wherein the outlet contacts, which are at the side of the cable end, of the drum are constructed as plug contacts (9) and are connected with counter plug contacts (15) provided at a circuitboard (13) arranged in the vacuum cleaner housing near the cable drum (6), **characterised in that** the plug contacts (9) of the cable drum (6) are oriented parallel to one another and axially protrude relative to the outer profile of the cable drum (6), and that in addition the counter plug contacts are constructed as slot contacts (15) which can be brought into contacting connection with the plug contacts (9) by a movement executed relative to one another and extending parallelly to the plane of the respective cable drum side.

2. Vacuum cleaner according to claim 1, **characterised in that** a respective guide for the cable drum (6) and the circuitboard (13) is provided in the vacuum cleaner housing, wherein the guides are so constructed and arranged that on installation of the cable drum (6) and the circuitboard (13) the plug and slot contacts (9 and 15) are automatically brought into contacting connection with one another.

3. Vacuum cleaner according to claim 1 or 2, **characterised in that** the slot contacts (15) are formed to be open to be open at both end faces (16).

## Revendications

1. Aspirateur comprenant un boîtier avec un tambour de câble (6) intégré dont les contacts de sortie du côté de l'extrémité de câble sont conçus comme des contacts à fiches (9) et sont reliés à des contre-contacts à fiches (15) prévus sur une carte de circuits imprimés (13) disposée dans le boîtier de l'aspirateur près du tambour de câble (6), **caractérisé en ce que** les contacts à fiches (9) du tambour de câble (6) sont orientés parallèlement les uns aux autres et dépassent axialement par rapport au profil externe du tambour de câble (6), **en ce qu'**en outre, les contre-contacts à fiches sont conçus comme des contacts à fente (15) pouvant être amenés en relation de contact avec les contacts à fiches (9) par un mouvement réalisé les uns relativement aux autres, passant parallèlement au plan du côté de tambour de câble concerné.

2. Aspirateur selon la revendication 1, **caractérisé en ce que** dans le boîtier de l'aspirateur est prévu à chaque fois un guidage pour le tambour de câble (6) et la carte de circuits imprimés (13), les guidages étant conçus et disposés de manière telle que lors du montage du tambour de câble (6) et de la carte de circuits imprimés (13), les contacts à fiches et les contacts à fente (9 et 15) parviennent automatiquement en relation de contact ensemble.

3. Aspirateur selon la revendication 1 ou 2, **caractérisé en ce que** les contacts à fente (15) sont conçus ouverts sur les deux faces frontales (16).
